# EUROPÄISCHE PATENTANMELDUNG

(11) **EP 0 300 211 A1**
(43) Veröffentlichungstag der Anmeldung: **25.01.1989**
(21) Anmeldenummer: 88109883.4
(22) Anmeldetag: 22.06.1988
(51) Int. Cl.: B65D 5/06

(54) **Packung aus flächigem Material, wie Papier, Karton oder dergleichen, insbesondere quaderförmige Flüssigkeitspackung aus Karton-Kunststoff-Verbundmaterial**

(30) Priorität: 23.07.1987 DE 8710092 U; 01.02.1988 DE 8801139 U
(71) Anmelder: PKL Verpackungssysteme GmbH, 40476 Düsseldorf (DE)
(72) Erfinder: Kamin, Klaus O.K., Dr., D-7000 Stuttgart (DE); Ludwig, Karl-Heinz, D-5170 Jülich-Broich (DE)

(57) **Zusammenfassung**

Die Erfindung bezieht sich auf eine Packung aus flächigem Material, wie z. B. Papier, Karton oder dergleichen mit einem Stegnahtverschluß, insbesondere quaderförmige Flüssigkeitspackung aus Papier-Kunststoff-Verbundmaterial, wobei die Packung beidseitig an die Seitenwandung anlegbare, durch Nutlinien begrenzte Faltdreiecke aufweist, von denen zumindest eines mit einer von Schwächungslinien oder dergleichen gebildeten aufreißbaren Ausgießöffnung versehen ist. Um eine solche Packung leicht öffnen zu können sind die Schwächungslinien in dem das Faltdreieck bildenden Wandungsteil U-förmig angeordnet und von einer parallel zur Grundlinie (5) Stegnahtverschlusses (4) verlaufenden, basisartigen Perforationslinie (14) und senkrecht dazu verlaufenden, im Bereich der schrägverlaufenden Nutlinien (11,12) auf die basisartige Perforationslinie (14) auftreffenden schenkelartigen Perforationslinien (15, 16) gebildet.

## Beschreibung

Die Erfindung bezieht sich auf eine Verpackung aus flächigem Material, wie Papier, Karton oder dergleichen, insbesondere quaderförmige Flüssigkeitspackung aus Karton-Kunststoff-Verbundmaterial, mit einem Stegnahtverschluß, der sich entlang der Oberseite und beidseitig daran anschließende, an die Seitenwandung der Packung anlegbare, durch Nutlinien begrenzbare Faltdreiecke erstreckt, die von der oberen Seitenwandkante ausgehende, schräg auf den Stegnahtverschluß zu verlaufende Nutlinien aufweisen und von denen zumindest eines mit einer von Schwächungslinien oder dergleichen gebildeten aufreißbaren Ausgießöffnung versehen ist.

Eine Packung dieser Art geht beispielsweise aus der deutschen Patentschrift 1 298 929 hervor. Um das Öffnen solcher Packungen zu erleichtern, ist eine schräg zur Grundlinie der Verschlußnaht verlaufende Schwächungslinie vorgesehen, die aus einer Perforierung in V-Form oder W-Form im ebenen Zustand des Verpackungsmaterials besteht. Bei Verbundmaterial, wie es für aseptische Packungen üblich ist, bei denen nicht nur Alu-Folie, sondern zum Teil auch zäher Kunststoff eingesetzt werden, ist das Aufreissen der Perforation dennoch so schwer, daß man sehr hohe Kräfte aufwenden muß, um einen Teil der Kopfnaht entlang der Perforation aufzureissen. Man könnte zwar grundsätzlich die Perforation vertiefen und damit das Aufreissen erleichtern. Dies ist jedoch bei aseptischen Packungen nicht möglich, da dann das Risiko der Undichtigkeit ein nicht mehr vertretbares Ausmaß annimmt.

Der Erfindung liegt die Aufgabe zugrunde, eine Packung aus flächigem Material, wie z.B. Papier, Karton oder dergleichen mit einem Stegnahtverschluß, insbesondere quaderförmige Flüssigkeitspackung aus Papier-Kunststoff-Verbundmaterial herzustellen, die sich besonders leicht von Hand öffnen läßt. Diese Aufgabe wird erfindungsgemäß dadurch gelöst, daß die Schwächungslinien in dem das Faltdreieck bildenden Wandungsteil U-förmig angeordnet sind und von mit einer parallel zur Grundlinie des Stegnahtverschlusses verlaufenden basisartigen Perforationslinie und senkrecht dazu verlaufenden, im Bereich der schräg verlaufenden Nutlinien auf die basisartige Perforationslinie auftreffenden schenkelartigen Perforationslinien gebildet sind. Bei einer solchen Packung liegt die Perforation bei der aufgeformten und versiegelten Packung deckungsgleich, so daß sich daraus vergleichsweise einfache Öffnungsschritte ergeben. Zum Öffnen der Packung braucht das Faltdreieck lediglich hochgeklappt und der vordere Zipfel des betreffenden Faltdreiecks entlang der Perforationslinie eine- oder mehrmals umgeknickt werden und danach abgerissen werden. Das Abreissen des Faltdreieckzipfels kann mit vergleichsweise geringen Kräften durchgeführt werden, da die Perforation in beiden Richtungen um nahezu 180' vorgefalzt, d.h. vorgebrochen werden kann. Da die Packung zum Öffnen nicht umgeformt zu werden braucht, bleibt die Eckensteifigkeit und somit auch die Griffestigkeit der Packung voll erhalten. Die auf die vorbeschriebene Weise erzeugte Ausgießöffnung bzw. ausgeprägte Ausgießtülle weist einen vergleichsweise großen Schüttwinkel auf, der ein sicheres, tropffreies und gezieltes Ausgießen ermöglicht. Ein Schwallen wird in jedem Fall vermieden, wenn an der der Öffnung gegenüberliegenden Seite der Packung ein Belüftungsloch aufgestoßen wird. Nach teilweisem Entleeren kann Ausgießtülle wieder an die Seitenwand der Packung herangeklappt werden, so daß auf diese einfache Weise bedingt eine Wiederverschließbarkeit erzielt wird.

Durch die besondere Anordnung und Ausgestaltung der Perforation läßt sich diese auf verschiedene Weise erreichen, beispielsweise durch einen Vollschnitt des unbeschichteten Trägermaterials, wie z.B. Karton oder aber auch in der Weise, daß in den beschichteten Verbund von außen nach innen auf entsprechend ausgebildeten Stanzen ein Halbschnitt eingebracht wird. Durch die deckungsgleiche Anordnung der Perforation im Faltdreieck und in Laufrichtung des Verpackungsmaterials in der Form-, Füll- und Verschließmaschine wird eine einfache, scharf begrenzte Wärmebehandlung zur Haftverbesserung der Folien im Perforationsbereich sichergestellt.

Eine gute Ausgießöffnung ergibt sich dann, die basisartige Perforationslinie etwa auf halber Höhe der Vertikalen eines von der Seitenwandkante und den schrägen Nutlinien gebildeten Dreiecks angeordnet ist.

In der Praxis kann es aufgrund fertigungsbedingter Register- und Seitenkantenschwankungen zu einem Versatz der Perforationslinien zu den Nutlinien und damit zu Öffnungsschwierigkeiten kommen, da die Perforationslinien nicht mehr zur Deckung gebracht werden können.

Um nun auch nicht deckungsgleichen Perforationslinien ein leichtes Öffnen der Packung zu gewährleisten, sind gemäß einem weiteren vorteilhaften Merkmal der Erfindung die Perforationslinien in den aufeinanderstoßenden Eckbereichen abgeschrägt bzw. abgerundet ausgebildet. Durch diese modifizierte Schnittführung wird der Vorteil erreicht, daß der Ausgangspunkt zum An- und Abreißen der Packungsecke auch bei einem Versatz der Perforationslinien zu den Nutlinien immer auf den Nutlinien liegt. Ferner wird das Vorbrechen der Ecken beim Auf- und Abbiegen effektiver, da durch die bogenförmige Schnittführung in den Eckbereichen - bezogen auf die aufgeformte Packung - die Perforation stärker gereckt wird.

Die Größe des Radius ist dabei einmal vom Packungsformat bzw. von den Grundabmessungen der Öffnung abhängig, d.h. je größer die Grundabmessung, je größer kann auch der Radius sein, und von den auszugleichenden Schwankungen, d.h. je größer die Schwankungen desto größer muß auch der Radius sein, mit den Grenzen, daß ein zu großer Radius das Öffnen infolge des Auftretens einer zu starken Verspannung erschwert und ein zu kleiner Radius die Schwankungen nicht ausgleichen kann.

Um ein leichtes Knicken und Anreißen der Packungsdecke zu gewährleisten, wobei I die Länge der Basislinie bedeutet, ist es zweckmäßig, den Radius wie folgt auszubilden: Bei einer Basislinie von 30 mm beträgt somit der Radius 7,5 bis 3,75 mm, vorzugsweise 5 mm.

Dadurch lassen sich alle in der Praxis normalerweise auftretenden Schwankungsbreiten ausgleichen.

Bevorzugte Ausführungsbeispiele der Erfindung sind in der Zeichnung dargestellt und werden im folgenden näher erläutert. Es zeigen:
Figur 1 einen Ausschnitt eines zur Herstellung einer Packung geeigneten Zuschnitts im Bereich des Stegnahtverschlusses und eines Faltdreiecks,
Figur 2 einen ersten Öffnungsschritt zum Öffnen der Packung und
Figur 3 die geöffnete Packung, jeweils in schematischer Darstellung.
Figur 4 einen Ausschnitt eines Zuschnitts im Bereich des Stegnahtverschlusses und eines Faltdreiecks mit abgewandeltem Verlauf der Schwächungslinien,
Figur 5 und 6 eine der Figur 4 entsprechende Darstellung, jedoch mit versetzten Perforationslinien.

Zur Herstellung einer in Figur 2 dargestellten Packung mit Seitenwänden 1, einer oberen Stirnwand 2 und einer nicht sichtbaren Bodenwand wird ein flexibles, verhältnismäßig steifes bahnförmiges Material, beispielsweise in Gestalt eines Zuschnittes 3, benutzt, der in Figur 1 nur teilweise dargestellt ist. Der Zuschnitt wird zur Herstellung der Packung in eine Rohrform gebracht und durch Verschließen einer Längsnaht, einer Bodennaht und einer kopfseitig angebrachten Verschlußnaht 4 verschlossen. Der Stegnahtverschluß 4 ist gegenüber dem Material der Seitenwände 1 durch eine Grundlinie 5 begrenzt. Die 'Packung besitzt an der oberen Unterseite beidseitig umlegbare und an die Seitenwand der Packung anlegbare Faltdreiecke 6. Jedes der Faltdreiecke wird um eine Seitenwandkante 7 umgelegt und mittels einer leicht lösbaren Haftverbindung an der angrenzenden Seitenwand befestigt. Die Verschlußaht 4 erstreckt sich über das Faltdreieck 6, die obere Stirnwand 2 und das nicht dargestellte, auf die nicht sichtbare Seitenwand der Verpackung niedergefaltete Faltdreieck. Die Packung ist ferner mit Nutlinien 8, 9 sowie 11, 12 und 13 versehen, wobei die Nutlinien 8 und 9 die Übergänge zwischen zwei benachbarten Seitenwänden 1 der Packung begrenzen und die Nutlinien 11, 12 und 13 im Bereich des Faltdreiecks 6 liegen. Dabei sind die Nutlinien 11, 12 schräg zueinander angeordnet, und zwar in der Art, daß sie zusammen mit der Seitenwandkante 7 eine Dreieck bilden und die Nutlinie 13 auf einer Vertikalen dieses Dreiecks liegt.

Zum Erleichtern des Öffnens der Packung ist diese mit Schwächungslinien versehen, die in dem das Faltdreieck bildenden Wandungsteil U-förmig zueinander angeordnet sind und aus einer zur Grundlinie 5 des Stegnahtverschlusses 4 parallel verlaufenden basisartigen Perforationslinie 14 und zwei schenkelartigen Perforationslinien 15, 16 besteht, wobei letztere und die basisartige Perforationslinie 14 auf den schräg verlaufenden Nutlinien 11, 12 treffen.

Wenn aus einem derartig perforierten Zuschnitt die Packung hergestellt wird, liegen die die Perforationslinien 14, 15, 16 deckungsgleich auf der Innen- und Außenseite des Faltdreiecks, so daß das Faltdreieck durch die Perforationslinien parallel zur Seitenwandkante 7 in zwei Abschnitte aufgeteilt wird. Zum Öffnen der Packung wird das Faltdreieck hochgeklappt, der vordere Faltdreieckzipfel um die Perforationslinien 14, 15, 16 in beiden Richtungen um 180 vorgefalzt bzw. vorgebrochen und danach der Faltdreieckzipfel abgerissen. Danach braucht dann lediglich noch ein auf gegenüberliegenden Seite in der Stirnwand 2 befindliches Belüftungsloch 17 aufgestossen zu werden, um ein schwallfreies Ausgießen des Inhalts der Packung zu ermöglichen. Beim Aufreissen braucht die Packung nicht umgeformt, d.h. an den Ecken eingedrückt zu werden, so daß die Eckensteifigkeit und somit auch die Griffestigkeit der Packung erhalten bleibt. Nach nur teilweisem Entleeren der Packung kann die auf die vorbeschriebene Art und Weise erzeugte und in Figur 3 dargestellte Tülle wieder nach unten an die Seitenwand geklappt werden, so daß ein bedingtes Verschließen der Packung möglich ist.

Im Fall, daß aufgrund fertigungstechnischer Unzulänglichkeiten die Perforationslinien zu den Nutlinien versetzt sind, so wie das beispielsweise in den Figuren 5 und 6 dargestellt ist, läßt sich dennoch die Packung leicht öffnen, da eine Abschrägung bzw. Abrundung 10 im Eckbereich zwischen den Perforationslinien 14, 15, 16 immer auf den Nutlinien 11 und 12 zu liegen kommt. Hierdurch ist stets ein auf den Nutlinien liegender Ausgangspunkt zum An- und Abreißen der Packungsecke gegeben. Außerdem wird bei der gewählten bogenförmigen Schnittführung die Perforation stärker gereckt, so daß das Vorbrechen der Ecken beim Auf- und Abbiegen effektiver wird.

Je größer die Packung bzw. die Grundabmessungen der Perforationslinien, um so größer wird die Abrundung 10 gewählt.

In etwa sollte der Radius der Abrundung der maximal zu erwartenden Schwankungsbreite entsprechen.

Es hat sich als zweckmäßig erwiesen, wenn der Radius der Berechnung entspricht, wobei I die Länge der Basislinie der Öffnung und R den Radius bzeichnet.

## Patentansprüche

1. Packung aus flächigem Material, wie Papier, Karton oder dergleichen, insbesondere quaderförmige Flüssigkeitspackung aus Karton-Kunststoff-Verbundmaterial, mit einem Stegnahtverschluß, der sich entlang der Oberseite der Packung und beidseitig daran anschließende, an die Seitenwandungen der Packung anlegbare, durch Nutlinien begrenzte Faltdreiecke erstreckt, die von der oberen Seitenwandkante ausgehende, schräg auf den Stegnahtverschluß zu verlaufende Nutlinien aufweisen und von denen zumindest eines mit einer von Schwächungslinien oder dergleichen gebildeten, aufreißbaren Ausgießöffnung versehen ist, dadurch gekennzeichnet, daß die Schwächungslinien in dem das Faltdreieck bildenden Wandungsteil U-förmig angeordnet sind und von einer parallel zur Grundlinie (5) des Stegnahtverschlusses (4) verlaufenden, basisartigen Perforationslinie (14) und senkrecht dazu verlaufenden, im Bereich der schräg verlaufenden Nutlinien (11, 12) auf die basisartige Perforationslinie (14) auftreffenden schenkelartigen Perforationslinien (15, 16). gebildet sind.

2. Packung nach Anspruch 1, dadurch gekennzeichnet, daß die basisartige Perforationslinie (14) etwa auf halber Höhe der Vertikalen eines von der Seitenwandkante (7) und den schrägen Nutlinien (11, 12) gebildeten Dreiecks angeordnet ist.

3. Packung nach Anspruch 1 oder 2, dadurch gekennzeichnet, daß die Perforationslinien (14, 15, 16) von einem die Wandung der Packungsfläche nur teilweise trennenden Halbschnitt gebildet sind.

4.. Packung aus flächigem Material, wie Papier, Karton oder dergleichen, insbesondere quaderförmige Flüssigkeitspackung aus Karton-Kunststoff-Verbundmaterial, mit einem Stegnahtverschluß, der sich über die Oberseite der Packung und beidseitig daran anschließende, an die Seitenwandungen der Packung anlegbare, durch Nutlinien begrenzte Faltdreiecke erstreckt, die von der oberen Seitenwandkante ausgehende, schräg auf den Stegnahtverschluß zu verlaufende Nutlinien aufweisen und von denen zumindest eines mit einem Aufreißverschluß versehen ist, der in dem das Faltdreieck bildenden Wandungsteil u-förmig verlaufende Schwächungslinien aufweise, die von einer parallel zur Grundlinie des Stegnahtverschlusses verlaufenden, basisartigen Perforationslinie und senkrecht dazu verlaufenden, im Bereich der schräg verlaufenden Nutlinien auf die basisartige Perforationslinie auftreffenden schenkelartigen Perforationslinien (15, 16) gebildet sind,
dadurch gekennzeichnet, daß im jeweiligen Eckbereich zwischen der basisartigen Perforationslinie (14) und den schenkelartigen Perforationslinien (15, 16) die Perforationslinien über die Abschrägung bzw. Abrundung miteinander verbunden sind.

5. Packung nach Anspruch 4, dadurch gekennzeichnet, daß die Abrundung einen auf die Grundabmessungen der u-förmig angeordneten Perforationslinien (14, 15, 16) abgestimmten abgestimmten Radius aufweist.

6. Packung nach Anspruch 4 oder 5, dadurch gekennzeichnet, daß der Radius (R) in etwa der zu erwartenden maximalen Schwankungsbreite (SB) entspricht.

7. Packung nach Anspruch 6, dadurch gekennzeichnet, daß der Radius der Bezeihung folgt.

8. Packung nach Anspruch 4, dadurch gekennzeichnet, daß die basisartige Performationslinie (14) etwa auf halber Höhe der Vertikalen eines von der Seitenwandkante (7) und den schrägen Nutlinien (11, 12) gebildeten Dreiecks angeordnet ist.

9. Packung nach Anspruch 4, dadurch gekennzeichnet, daß die Performationslinien (14, 15, 16) von einem die Wandung der Packungsfläche nur teilweise trennenden Halbschnitt gebildet sind.
